# EUROPÄISCHE PATENTSCHRIFT

(11) **EP 3 783 176 B1**
(45) Veröffentlichungstag und Bekanntmachung des Hinweises auf die Patenterteilung: **13.10.2021**
(21) Anmeldenummer: 20191558.4
(22) Anmeldetag: 18.08.2020
(51) Int. Cl.: E05C 9/18, E05B 15/04, E05C 5/00

(54) **TREIBSTANGENBESCHLAG, TÜR- ODER FENSTERVERSCHLUSS UND TÜR- ODER FENSTERANORDNUNG**
DRIVE ROD FITTING, DOOR OR WINDOW CLOSURE AND DOOR OR WINDOW ASSEMBLY
FERRURE DE TIGE D'ENTRAÎNEMENT, FERMETURE DE PORTE OU DE FENÊTRE ET AGENCEMENT DE PORTE OU DE FENÊTRE

(30) Priorität: 22.08.2019 DE 102019122570
(43) Veröffentlichungstag der Anmeldung: 24.02.2021
(73) Patentinhaber: Gretsch-Unitas GmbH Baubeschläge, 71254 Ditzingen (DE)
(72) Erfinder: Beißwenger, Frank, 71263 Weil der Stadt (DE)
(74) Vertreter: DREISS Patentanwälte PartG mbB

(56) Entgegenhaltungen:
- EP-A1- 1 757 761
- EP-A2- 0 234 213
- EP-B1- 1 293 627
- DE-U- 7 419 171

## Beschreibung

Die Erfindung betrifft einen Treibstangenbeschlag für einen Tür- oder Fensterflügel mit den Merkmalen des Oberbegriffs von Anspruch 1. Zudem betrifft die Erfindung einen Türoder Fensterverschluss mit den Merkmalen des nebengeordneten Anspruchs. Schließlich betrifft die Erfindung eine Tür- oder Fensteranordnung gemäß dem weiter nebengeordneten Anspruch.

Treibstangenbeschläge der eingangs genannten Art sind aus dem Stand der Technik bekannt, bspw. in Form eines von der Anmelderin unter der Bezeichnung "UNI-JET" vertriebenen Beschlages. Dieser Beschlag weist einen Stulp, eine Treibstange und einen an der Treibstange befestigten Schließzapfen auf, der in einem Langloch des Stulps geführt ist. Bei großer Falzluft zieht die am Tür- oder Fensterrahmen angebrachte Schließplatte während dem Verriegeln den Schließzapfen bspw. über Einlauffasen heraus. Dabei verformt sich die vom Stulp geringfügig beabstandete Treibstange elastisch. Damit ist ein Falzluftausgleich möglich, allerdings beschränkt auf kleine Falzlufttoleranzen. Dadurch, dass die Dimensionierung der Treibstange aufgrund zu übertragender Kräfte vorgegeben ist, ist zum Herausziehen des Schließzapfens eine hohe Kraft erforderlich (hohe Reibkräfte). Dies kann an der Handhabe, bspw. einem Drehgriff, zu hohen Bedienkräften für Benutzer führen.

Ein weiterer Treibstangenbeschlag ist aus EP 1 293 627 B1 bekannt. Bei diesem Treibstangenbeschlag ist der Schließzapfen über ein elastisches Führungselement mit der Treibstange gekoppelt und in einem Durchgang relativ zur Treibstange verschieblich geführt. Wird das Führungselement durch einen Steuerzapfen betätigt, werden das Führungselement und der Schließzapfen von der Treibstange weg verschwenkt. Nachteilig ist, dass auf den Schließzapfen wirkende radiale Kräfte durch Dichtungsanpressdruck oder Winddruck durch das Führungselement nicht hinreichend aufgenommen werden können. Zudem benötigt der Schließzapfen im Durchgang der Treibstange hinreichend Spiel, um die Schwenkbewegung zu ermöglichen. Dies reduziert die Stabilität.

Der Erfindung liegt die Aufgabe zugrunde, mit einfachen konstruktiven Mitteln einen stabilen Treibstangenbeschlag bereitzustellen, bei dem auch bei Ausgleich großer Falzlufttoleranzen nur geringe Reibkräfte auftreten.

Die Erfindung löst diese Aufgabe durch einen Treibstangenbeschlag mit den Merkmalen von Anspruch 1. Danach zeichnet sich der Treibstangenbeschlag dadurch aus, dass an der von der Treibstange abgewandten Seite des Stulps (Stulp-Außenseite) ein Federelement angeordnet ist, welches sich am Stulp abstützt und den Schließzapfen mit einer Kraft beaufschlagt, die den Schließzapfen in eine relativ zum Stulp ausgefahrene Stellung zwingt bzw. bringen möchte.

Mit anderen Worten ist die durch das Federelement auf den Schließzapfen aufgebrachte Kraft von der Treibstange weg gerichtet (Kraftrichtung weist von Treibstange weg). Der Schließzapfen wird durch das Federelement aus dem Stulp bzw. aus dem Treibstangenbeschlag ausgestellt bzw. herausgedrückt. Das Federelement wirkt zwischen Stulp und Schließzapfen.

Die vorgeschlagene Ausgestaltung hat den Vorteil, dass die auf den Schließzapfen aufzubringende Federkraft durch Dimensionierung des Federelements einstellbar ist, und zwar unabhängig von Stabilitätsanforderungen an die Treibstange. Durch das Federelement ist der Schließzapfen nach außen, d.h. von der Treibstange weg vorgespannt und ggf. verlagert. Dies begünstigt ein Einführen des Schließzapfens in eine Schließplatte, da das Federelement weitgehend entspannt ist, wenn sich der Schließzapfen in die bzw. in der Schließplatte bewegt. Dadurch können große Falzlufttoleranzen bei geringen Reibkräften ausgeglichen werden, da durch die Vorspannung mittels des Federelements Verschiebekräfte reduziert sind, was wiederum zu geringen Bedienkräften an einer Handhabe, bspw. an einem Drehgriff, führt. Das Federelement unterstützt somit eine Verlagerung des Schließzapfens entlang seiner Längsrichtung. Der Schließzapfen ist entlang seiner Längsrichtung verlagerbar, da die Treibstange elastisch verformbar ist, bspw. durch die von dem Federelement auf den Schließzapfen aufgebrachte Kraft.

Die Treibstange kann mit dem Stulp verschieblich gekoppelt sein, bspw. durch an Treibstange oder Stulp ausgebildete Schlitze und an der jeweils anderen Komponente angeordnete, bspw. pilzkopfförmige, Stifte, die jeweils in einen der Schlitze eingreifen.

Der Schließzapfen ist an der Treibstange befestigt, bspw. vernietet. Der Schließzapfen ist insbesondere im am Stulp ausgebildeten Langloch geführt. Der Schließzapfen kann einen Basisabschnitt aufweisen, mit der der Schließzapfen an der Treibstange befestigt wird, und einen relativ zum Basisabschnitt verdrehbaren (exzentrischen) Kopfabschnitt, mit dem der Schließzapfen zu Anpassungszwecken verstellt werden kann. Der Schließzapfen kann optional als Pilzkopfzapfen ausgebildet sein.

Der in Rede stehende Treibstangenbeschlag kann mittels einer Handhabe, bspw. einem Drehgriff, oder/und einem motorischen Antrieb betätigbar sein, die jeweils auf die Treibstange wirken. Bspw. wird durch Drehen eines Drehgriffs die Treibstange entlang Ihrer Längsrichtung relativ zum Stulp verlagert.

Der Treibstangenbeschlag kann einen Drehkipp-Beschlag oder einen Teil davon bilden. Bei dem Drehkipp-Beschlag kann es sich um eine oftmals als "Zentralverschluss" bezeichnete Ausführung handeln, bei der sämtliche Komponenten mittels einer Handhabe betätigbar sind.

Bei dem Federelement kann es sich bspw. um ein Druckfederelement handeln. Der Stulp kann auch als Stulpschiene bezeichnet werden.

In zweckmäßiger Weise kann das Federelement mit dem Schließzapfen gekoppelt sein, so dass das Federelement bei Verlagerung des Schließzapfens entlang des Langslochs im Stulp zusammen mit dem Schließzapfen verlagert wird. Wird durch Verlagern der Treibstange der Schließzapfen bewegt, bewegt sich auch das Federelement mit. Dadurch sind der Schließzapfen und das Federelement fest miteinander gekoppelt und daher miteinander in Eingriff.

Im Rahmen einer bevorzugten Ausgestaltung kann das Federelement derart ausgebildet sein, dass dieses das Langloch überwiegend (bspw. zu mindestens 50 Prozent) oder vollständig bedeckt. Damit ist ein flächiges Federelement bereitgestellt, welches den Treibstangenbeschlag, insbesondere die innenliegenden Komponenten des Treibstangenbeschlags (bspw. Treibstange) vor Umgebungseinflüssen weitgehend schützt. So ist das Risiko eines Eindringens von Fremdkörpern oder Feuchtigkeit erheblich reduziert.

Das Federelement kann in seiner Breite (Erstreckung quer zur Längsrichtung des Langlochs) zumindest der Breite des Langlochs entsprechen oder breiter, insbesondere geringfügig breiter, bemessen sein als die Breite des Langlochs.

Das Langloch kann durch das Federelement zumindest dann überwiegend (bspw. zu mindestens 50%) oder vollständig bedeckt werden, wenn sich der Treibstangenbeschlag in Drehstellung befindet. Der Schließzapfen kann in Drehstellung des Tür- oder Fensterflügels entlang des Langlochs in etwa mittig ausgerichtet sein, insbesondere im Bereich der mittleren 10 Prozent der Länge des Langlochs. Dadurch wird das Langloch dann bedeckt, wenn das Risiko von Umgebungseinflüssen am größten ist, nämlich, wenn sich der Treibstangenbeschlag in Drehstellung befindet, bspw. wenn der Tür- oder Fensterflügel verschwenkt werden soll.

Im Konkreten kann das Federelement als Blattfeder ausgebildet sein. Damit ist mit einfachen konstruktiven Mitteln ein stabiles Federelement geschaffen, welches bspw. durch Veränderung der Materialstärke in seiner Federkonstante angepasst werden und zudem das Langloch zumindest teilweise abdecken kann.

In zweckmäßiger Weise kann das Federelement aus Metall, insbesondere aus Stahl, oder aus Kunststoff ausgebildet sein. Mit einem Federelement aus Metall bzw. Stahl kann ein elastisches und stabiles Federelement geschaffen werden, wobei sich auch hohe Federkonstanten erreichen lassen. Das Federelement aus Metall bzw. Stahl kann als reine Blattfeder ausgebildet sein, bspw. als Federplatte mit einem Durchgang zur Ankopplung des Schließzapfens. Bei einer Ausführung aus Kunststoff kann ein kostengünstiges Federelement erreicht werden, womit sich zum Stulp eine vorteilhafte Reibpaarung (Metall-Kunststoff) realisieren lässt. Das Federelement aus Kunststoff kann einen Blattfederabschnitt und einen sich daran anschließenden hülsenförmigen Abschnitt aufweisen, über den das Federelement mit dem Schließzapfen gekoppelt werden kann.

Im Rahmen einer bevorzugten Ausgestaltung kann an der der Treibstange zugewandten Seite des Stulps ein Vorsprung oder Absatz ausgebildet sein, der (zumindest) dann, wenn sich der Treibstangenbeschlag in Drehstellung befindet, mit einer an der Treibstange ausgebildeten Abkröpfung oder Erhebung zusammenwirkt, so dass sich der Schließzapfen in einer relativ zum Stulp eingefahrenen Stellung befindet. Somit kann der Schließzapfen durch Zusammenwirken dieser Komponenten gegen die Kraft des Federelements eingezogen werden. Somit weist der Schließzapfen in der Drehstellung relativ zum Stulp einen reduzierten Überstand auf, so dass das Risiko von Kollisionen mit dem Rahmen oder rahmenseitigen Komponenten reduziert ist. Der Vorsprung oder Absatz befindet sich insbesondere am Rand des im Stulp ausgebildeten Langlochs. Wie oben bereits erläutert, ist der Schließzapfen in Drehstellung des Tür- oder Fensterflügels entlang des Langlochs in etwa mittig ausgerichtet, insbesondere im Bereich der mittleren 10 Prozent der Länge des Langlochs.

In vorteilhafter Weise kann sich die Abkröpfung oder Erhebung entlang der Treibstange derart erstrecken, dass sich der Schließzapfen auch in Kippstellung des Treibstangenbeschlages in einer relativ zum Stulp eingefahrenen Stellung befindet. Somit kann durch den relativ zum Stulp geringen Überstand des Schließzapfens auch in Kippstellung das Kollisionsrisiko reduziert werden. In der Kippstellung kann sich der Schließzapfen an einem ersten Ende des Langlochs befinden, insbesondere an dem von der Verschlussstellung abgewandten Ende des Langlochs (bspw. an der Griffseite des Flügels in Montagesituation des Treibstangenbeschlages oftmals das in Schwerkraftrichtung untere Ende).

Nach einer bevorzugten Ausgestaltung kann die Treibstange derart ausgebildet sein, dass die Abkröpfung oder Erhebung der Treibstange mit dem Vorsprung oder Absatz des Stulps außer Kontakt gelangt, wenn der Treibstangenbeschlag von der Drehstellung (Schließzapfen entlang des Langlochs in etwa mittig; siehe oben) in Verschlussstellung gebracht wird. Dadurch befindet sich der Schließzapfen infolge der Kraft des Federelements in relativ zum Stulp ausgefahrener oder ausgestellter Stellung, so dass ein Eingriff mit einer Schließplatte erfolgen kann. In Verschlussstellung kann sich der Schließzapfen an einem zweiten Ende des Langlochs befinden, insbesondere an dem von der Kippstellung abgewandten Ende des Langlochs (bspw. an der Griffseite des Flügels in Montagesituation des Treibstangenbeschlages oftmals das in Schwerkraftrichtung obere Ende).

Mit anderen Worten kann die Treibstange in dem Bereich, in dem der Schließzapfen an der Treibstange befestigt ist, einen ersten Treibstangenabschnitt (Befestigungsabschnitt) aufweisen, an den an mindestens einem Ende, vorzugsweise an beiden Enden, ein abgekröpfter Abschnitt (Abkröpfung oder Erhebung) angrenzt, der mit dem Stulp oder mit dem Vorsprung oder Absatz des Stulps in Kontakt gelangen kann. Der erste Treibstangenabschnitt (Befestigungsabschnitt) ist relativ zum Stulp, insbesondere parallel, zurückversetzt.

Die eingangs genannte Aufgabe wird auch durch einen Türoder Fensterverschluss mit den Merkmalen des nebengeordneten Anspruchs gelöst, wobei hinsichtlich der damit erzielbaren Vorteile auf die diesbezüglichen Ausführungen von Anspruch 1 verwiesen wird. Die Schließplatte kann auch als Schließblech bezeichnet werden. Der Tür- oder Fensterverschluss weist flügelseitig montierte Beschlagkomponenten (Treibstangenbeschlag) und rahmenseitig montierte Beschlagkomponenten (Schließplatte) auf.

Die Schließplatte kann ein oder mehrere Montagelöcher zum Befestigen der Schließplatte an einem Tür- oder Fensterrahmen aufweisen, bspw. durch Verschrauben. Die Schließplatte kann eine Nut zur Aufnahme des Schließzapfens aufweisen. An der Nut können Hintergriffsabschnitte zum Hintergreifen eines Schließzapfens oder Pilzkopfzapfens ausgebildet sein.

Zudem wird die eingangs genannte Aufgabe auch durch eine Tür- oder Fensteranordnung mit den Merkmalen des weiter nebengeordneten Anspruchs gelöst, wobei hinsichtlich der Vorteile ebenfalls auf die diesbezüglichen Ausführungen von Anspruch 1 verwiesen wird.

Danach weist die Tür- oder Fensteranordnung einen Rahmen (Tür- oder Fensterrahmen), einen schwenkbar am Rahmen gelagerten Flügel (Tür- oder Fensterflügel) und einen Türoder Fensterverschluss wie oben beschrieben auf. Die Schließplatte ist am Rahmen angeordnet und der Treibstangenbeschlag ist am Flügel angeordnet. Schließplatte und Treibstangenbeschlag können an Rahmen bzw. Flügel befestigt sein, bspw. durch Verschrauben.

Der Flügel ist relativ zum Rahmen in eine Schließlage und eine Offenlage verschwenkbar. Die Schließplatte kann an der Schmalseite des Rahmens und der Treibstangenbeschlag kann an der Schmalseite des Flügels angeordnet und befestigt sein, so dass der Schließzapfen und die Schließplatte in Schließlage des Flügels miteinander in Eingriff gebracht werden können.

Insbesondere bei engen Falzluftsituationen kann die Schließplatte derart am Rahmen positioniert oder/und in ihrer Höhe derart bemessen sein, dass die Schließplatte auf das Federelement drückt, so dass der Schließzapfen hierdurch eingefahren oder eingezogen wird. Dadurch wird der Überstand des Schließzapfens relativ zum Stulp reduziert. Damit kann der Schließzapfen auch dann an der Schließplatte verriegelt werden bzw. in Verriegelungsstellung gelangen, wenn der Schließzapfen hierfür relativ zum Stulp einen eigentlich zu großen Überstand aufweist.

Die Erfindung wird im Folgenden anhand der Figuren näher erläutert, wobei gleiche oder funktional gleiche Elemente mit identischen Bezugszeichen versehen sind, ggf. jedoch lediglich einmal. Es zeigen:
- Figur 1: eine Ausführungsform des Treibstangenbeschlages in einer teilweisen perspektivischen Ansicht;
- Figur 2: eine Seitenansicht des Treibstangenbeschlages gemäß Pfeil II in Figur 1;
- Figur 3: eine Draufsicht des Treibstangenbeschlages gemäß Pfeil III in Figur 2;
- Figur 4: den Treibstangenbeschlag aus Figur 1 in Drehstellung in einer geschnittenen Seitenansicht;
- Figur 5: den Treibstangenbeschlag aus Figur 1 wenn dieser von der Drehstellung in die Verschlussstellung gebracht wird in einer geschnittenen Seitenansicht;
- Figur 6: den Treibstangenbeschlag aus Figur 1 in Verschlussstellung in einer geschnittenen Seitenansicht;
- Figur 7: eine Ausführungsform des Tür- oder Fensterverschlusses in einer engen Falzluftsituation mit Treibstangenbeschlag in Drehstellung; und
- Figur 8: der Tür- oder Fensterverschluss aus Figur 7, wobei der Treibstangenbeschlag von der Drehstellung in Verschlussstellung gebracht wird.

Figur 1 zeigt einen Abschnitt eines Treibstangenbeschlags für einen Tür- oder Fensterflügel, wobei der Treibstangenbeschlag insgesamt mit dem Bezugszeichen 10 versehen ist.

Der Treibstangenbeschlag 10 weist einen Stulp bzw. eine Stulpschiene 12 und eine am Stulp 12 längsverschiebliche Treibstange 14 auf (vgl. Figur 2), die mit dem Stulp 12 verschieblich gekoppelt ist. Zudem ist ein Schließzapfen 16 vorgesehen, der an der Treibstange 14 befestigt ist, bspw. durch Vernieten, und durch ein im Stulp 12 ausgebildetes Langloch 18 ragt (vgl. Figur 3 ff.). Der Schließzapfen 16 kann im Langloch 18 geführt sein.

Der Treibstangenbeschlag 10 kann mittels des Stulps 12 an einem Tür- oder Fensterflügel befestigt werden. Hierzu können am Stulp 12 Eingriffsabschnitte 20 zum Eingriff in eine flügelseitige Nut und/oder Befestigungsdurchgänge 22 zum Verschrauben des Stulps 12 ausgebildet sein.

Ebenfalls dargestellt ist eine Schließplatte 13 (vgl. Figur 4 f.), die an einem Rahmen einer Tür- oder Fensteranordnung befestigt sein kann (nicht dargestellt). Die Schließplatte 13 weist Montagelöcher 15 und eine Nut 17 zur Aufnahme des Schließzapfens 16 auf. An der Nut 17 können Hintergriffsabschnitte 19 zum Hintergreifen eines Schließzapfens bzw. eines Pilzkopfzapfens ausgebildet sein.

Durch Verlagerung der Treibstange 14 entlang des Stulps 12 kann der Treibstangenbeschlag 10 ja nach Position von Treibstange 14 und Schließzapfen 16 relativ zum Stulp 12 in eine Verschlussstellung (siehe Figur 6; Schließplatte 13 nicht gezeigt), eine Drehstellung (siehe Figur 4) und eine Kippstellung gebracht werden (nicht dargestellt).

In Verschlussstellung befindet sich der Schließzapfen 16 insbesondere an einem ersten Ende, hier beispielhaft am in Figur 6 rechten Ende des Langloches 18 (vgl. Figur 6). In Drehstellung ist der Schließzapfen 16 entlang des Langloches 18 im Wesentlichen mittig ausgerichtet (vgl. Figur 4). In Kippstellung befindet sich der Schließzapfen 16 insbesondere am zweiten Ende des Langloches 18, d.h. hier beispielhaft am von der Verschlussstellung abgewandten Ende des Langlochs 18 (dies wäre in Figur 4 das linke Ende des Langlochs 18).

An der der Treibstange 14 zugewandten Seite des Stulps 12 (Stulp-Rückseite) ist am Langloch 18 ein Vorsprung oder Absatz 24 ausgebildet (vgl. Figur 4 ff.). Der Vorsprung oder Absatz 24 kann derart ausgebildet sein, dass der Stulp 12 im Bereich des Langlochs 18 eine größere Materialstärke aufweist als in zum Langloch 18 benachbarten Abschnitten des Stulps 12.

Die Treibstange 14 weist einen ersten Treibstangenabschnitt 26 auf, der relativ zum Stulp 12, insbesondere parallel, zurückversetzt ist (vgl. Figur 4 ff.). Der Schließzapfen 16 ist in dem ersten Treibstangenabschnitt 26 an der Treibstange 14 befestigt. An einem Ende, optional jeweils an beiden Enden, des ersten Treibstangenabschnitts 26 ist eine Abkröpfung oder Erhebung 28 angeordnet, die als abgekröpfter Abschnitt 28 der Treibstange 14 ausgebildet sein kann.

Durch Verlagern der Treibstange 14 entlang ihrer Längsrichtung relativ zum Stulp 12 kann der abgekröpfte Abschnitt 28 mit dem Stulp 12 oder mit dem Vorsprung oder Absatz 24 des Stulps 12 in Kontakt gelangen. In letzterem Fall kann sich die Treibstange 14 vom Stulp 12 weg verlagern (Treibstange 14 durch Zusammenwirken von Abkröpfung oder Erhebung 28 mit Vorsprung oder Absatz 24 von Stulp 12 beabstandet), wodurch der Schließzapfen 16 relativ zum Stulp 12 eingefahren oder eingezogen wird.

An der von der Treibstange 14 abgewandten Seite des Stulps 12 ist ein Federelement 30 angeordnet (vgl. Figur 1 ff.). Das Federelement 30 stützt sich am Stulp 12 ab und beaufschlagt den Schließzapfen 16 mit einer Kraft, die versucht, den Schließzapfen 16 in eine relativ zum Stulp 12 ausgefahrene Stellung zu bringen (Kraftrichtung des Federelements 30 von der Treibstange 14 weg gerichtet). Das Federelement 30 kann bspw. als Druckfederelement ausgebildet sein.

Das Federelement 30 ist mit dem Schließzapfen 16 gekoppelt, so dass das Federelement 30 bei Verlagerung des Schließzapfens 16 entlang des Langslochs 18 zusammen mit dem Schließzapfen 16 verlagert wird.

Das Federelement 30 ist derart ausgebildet, dass dieses das Langloch 18 überwiegend oder vollständig bedeckt. Im Ausführungsbeispiel ist das Federelement 30 beispielhaft derart ausgebildet, dass dieses das Langloch 18 vollständig bedeckt, wenn sich der Treibstangenbeschlag 10 in Drehstellung befindet (vgl. Figur 4). Andere Dimensionierungen sind ebenfalls denkbar.

Das Federelement 30 ist insbesondere als Blattfeder ausgebildet. Es ist denkbar, dass das Federelement 30 aus Metall, insbesondere aus Stahl (nicht dargestellt), oder - wie im Ausführungsbeispiel - aus Kunststoff ausgebildet ist. Das aus Kunststoff ausgebildete Federelement 30 weist einen Blattfederabschnitt 32 und einen sich daran anschließenden hülsenförmigen Abschnitt 34 auf, über den das Federelement 30 mit dem Schließzapfen 16 gekoppelt ist (vgl. Figur 4 ff.).

Der Schließzapfen 16 weist einen Basisabschnitt 36 auf, mit der der Schließzapfen 16 an der Treibstange 14 befestigt wird, und einen relativ zum Basisabschnitt 36 verdrehbaren (exzentrischen) Kopfabschnitt 38, mit dem der Schließzapfen 16 zu Anpassungszwecken verstellt werden kann. Der Schließzapfen 16 kann somit insgesamt als Pilzkopfzapfen ausgebildet sein.

Der Erfindung arbeitet folgendermaßen:
Wie oben erläutert, ist an der der Treibstange 14 zugewandten Seite des Stulps 12 der Vorsprung oder Absatz 24 ausgebildet. Dieser wirkt zumindest dann, wenn sich der Treibstangenbeschlag 10 in Drehstellung befindet (vgl. Figur 4; Schließzapfen 16 entlang des Langlochs 18 in etwa mittig ausgerichtet), mit der an der Treibstange 14 ausgebildeten Abkröpfung oder Erhebung 28 zusammen. Dadurch wird die Treibstange 14 vom Stulp 12 weg verlagert, wodurch der Schließzapfen 16 entgegen der Kraft des Federelements 30 relativ zum Stulp 12 eingefahren bzw. eingezogen wird.

Der Schließzapfen 16 befindet sich dann in einer relativ zum Stulp 12 eingefahrenen Stellung (vgl. Figur 4).

Die Abkröpfung oder Erhebung 28 erstreckt sich entlang der Treibstange 14 derart, dass sich der Schließzapfen 16 auch in Kippstellung des Treibstangenbeschlages 10 in einer relativ zum Stulp 12 eingefahrenen Stellung befindet (Kippstellung nicht dargestellt). Wird der Treibstangenbeschlag 10 ausgehend von der Drehstellung (vgl. Figur 4) in Kippstellung verbracht, bewegen sich der Schließzapfen 16 und das Federelement 30 durch Verlagerung der Treibstange 14 in dieser Konfiguration an das zweite Ende des Langlochs 18 (in Figur 4 nach links).

Die Treibstange 14 ist derart ausgebildet, dass die Abkröpfung oder Erhebung 28 der Treibstange 14 mit dem Vorsprung oder Absatz 24 des Stulps 12 außer Kontakt gelangt, wenn der Treibstangenbeschlag 10 von der Drehstellung (vgl. Figur 4) in die Verschlussstellung gebracht wird (vgl. Figur 5). Die Abkröpfung oder Erhebung 28 (abgekröpfter Abschnitt 28 der Treibstange 14) nähert sich dann dem Stulp 12 an bzw. gelangt mit diesem in Kontakt, wobei sich das Federelement 30 entspannt und den Schließzapfen 16 in die ausgefahrene bzw. abgestellte Lage bringt (vgl. Figur 5). Schließzapfen 16 und Federelement 30 bewegen sich durch Verlagerung der Treibstange 14 in dieser Konfiguration weiter, bis der Treibstangenbeschlag 10 die Verschlussstellung erreicht (vgl. Figur 6).

Die Figuren 7 und 8 zeigen eine enge Falzluftsituation, d.h. eine Situation, in der ein an einem Tür- oder Fensterflügel (nicht dargestellt) montierter Treibstangenbeschlag 10 und eine an einem Tür- oder Fensterrahmen (nicht dargestellt) montierte Schließplatte 13 einen vergleichsweise geringen Abstand voneinander haben.

Alternativ oder ergänzend zu der voranstehend beschriebenen Konfiguration mit Vorsprung oder Absatz 24 am Stulp 12 und Abkröpfung oder Erhebung 28 an der Treibstange 14 ist zum Einfahren bzw. Zurückdrücken des Schließzapfens 16 folgende Konfiguration denkbar.

Insbesondere bei engen Falzluftsituationen kann die Schließplatte 13 derart am Rahmen positioniert oder/und in ihrer Höhe derart bemessen sein, dass die Schließplatte 13, bspw. mit ihrer dem Treibstangenbeschlag 10 zugewandten Stirnseite, auf das Federelement 30 drückt, so dass der Schließzapfen 16 infolge der Kopplung mit dem Federelement 30 hierdurch relativ zum Stulp 12 eingefahren oder eingezogen wird (vgl. Figur 7). Dadurch reduziert sich der Überstand des Schließzapfens 16 relativ zum Stulp 12, so dass der Schließzapfen 16 zum Erreichen der Verschlussstellung in die Nut 19 der Schließplatte 13 eingefahren werden kann (vgl. Figur 8).

## Patentansprüche

1. Treibstangenbeschlag (10) für einen Tür- oder Fensterflügel, mit einem Stulp (12), einer am Stulp (12) angeordneten und relativ zum Stulp (12) längsverschieblichen Treibstange (14) und einem Schließzapfen (16), der an der Treibstange (14) befestigt ist und durch ein im Stulp (12) ausgebildetes Langloch (18) ragt, **dadurch gekennzeichnet, dass** an der von der Treibstange (14) abgewandten Seite des Stulps (12) ein Federelement (30) angeordnet ist, welches sich am Stulp (12) abstützt und den Schließzapfen (16) mit einer Kraft beaufschlagt, um den Schließzapfen (16) in eine relativ zum Stulp (12) ausgefahrene Stellung zu bringen.

2. Treibstangenbeschlag (10) nach Anspruch 1, **dadurch gekennzeichnet, dass** das Federelement (30) mit dem Schließzapfen (16) gekoppelt ist, so dass das Federelement (30) bei Verlagerung des Schließzapfens (16) entlang des Langslochs (18) zusammen mit dem Schließzapfen (16) verlagert wird.

3. Treibstangenbeschlag (10) nach Anspruch 1 oder 2, **dadurch gekennzeichnet, dass** das Federelement (30) derart ausgebildet ist, dass dieses das Langloch (18) überwiegend oder vollständig bedeckt.

4. Treibstangenbeschlag (10) nach einem der voranstehenden Ansprüche, **dadurch gekennzeichnet, dass** das Federelement (30) als Blattfeder ausgebildet ist.

5. Treibstangenbeschlag (10) nach einem der voranstehenden Ansprüche, **dadurch gekennzeichnet, dass** das Federelement (30) aus Metall, insbesondere aus Stahl, oder aus Kunststoff ausgebildet ist.

6. Treibstangenbeschlag (10) nach einem der voranstehenden Ansprüche, **dadurch gekennzeichnet, dass** an der der Treibstange (14) zugewandten Seite des Stulps (12) ein Vorsprung oder Absatz (24) ausgebildet ist, der zumindest dann, wenn sich der Treibstangenbeschlag (10) in Drehstellung befindet, mit einer an der Treibstange (14) ausgebildeten Abkröpfung oder Erhebung (28) zusammenwirkt, so dass sich der Schließzapfen (16) in einer relativ zum Stulp (12) eingefahrenen Stellung befindet.

7. Treibstangenbeschlag (10) nach Anspruch 6, **dadurch gekennzeichnet, dass** sich die Abkröpfung oder Erhebung (28) entlang der Treibstange (14) derart erstreckt, dass sich der Schließzapfen (16) auch in Kippstellung des Treibstangenbeschlages (10) in einer relativ zum Stulp (12) eingefahrenen Stellung befindet.

8. Treibstangenbeschlag (10) nach Anspruch 6 oder 7, **dadurch gekennzeichnet, dass** die Treibstange (14) derart ausgebildet ist, dass die Abkröpfung oder Erhebung (28) der Treibstange (14) mit dem Vorsprung oder Absatz (24) des Stulps (12) außer Kontakt gelangt, wenn der Treibstangenbeschlag (10) von der Drehstellung in die Verschlussstellung gebracht wird.

9. Tür- oder Fensterverschluss, mit einer Schließplatte (13) zur Montage an einem Rahmen einer Tür oder eines Fensters und einem Treibstangenbeschlag (10) nach einem der voranstehenden Ansprüche zur Montage an einem schwenkbar am Rahmen gelagerten Tür- oder Fensterflügel.

10. Tür- oder Fensteranordnung, mit einem Rahmen, einem schwenkbar am Rahmen gelagerten Flügel und mit einem Tür- oder Fensterverschluss nach Anspruch 9, wobei die Schließplatte (13) am Rahmen angeordnet ist und wobei der Treibstangenbeschlag (10) am Flügel angeordnet ist.

## Claims

1. Espagnolette fitting (10) for a door leaf or window sash, comprising a faceplate (12), an espagnolette (14) which is arranged on the faceplate (12) and is longitudinally movable relative to the faceplate (12), and a locking pin (16) which is attached to the espagnolette (14) and protrudes through an elongate hole (18) formed in the faceplate (12), **characterized in that** a spring element (30) is arranged on the side of the faceplate (12) that faces away from the espagnolette (14), which spring element is supported on the faceplate (12) and applies a force to the locking pin (16) in order to bring the locking pin (16) into an extended position relative to the faceplate (12).

2. Espagnolette fitting (10) according to claim 1, **characterized in that** the spring element (30) is coupled to the locking pin (16), such that the spring element (30) is displaced along the elongate hole (18) together with the locking pin (16) when the locking pin (16) is displaced.

3. Espagnolette fitting (10) according to claim 1 or claim 2, **characterized in that** the spring element (30) is designed such that it predominantly or completely covers the elongate hole (18).

4. Espagnolette fitting (10) according to any of the preceding claims, **characterized in that** the spring element (30) is designed as a leaf spring.

5. Espagnolette fitting (10) according to any of the preceding claims, **characterized in that** the spring element (30) is made of metal, in particular steel, or of a plastics material.

6. Espagnolette fitting (10) according to any of the preceding claims, **characterized in that** a projection or shoulder (24) is formed on the side of the faceplate (12) that faces the espagnolette (14), which projection or shoulder, at least when the espagnolette fitting (10) is in a rotational position, interacts with a bend or elevation (28) formed on the espagnolette (14), such that the locking pin (16) is in a retracted position relative to the faceplate (12).

7. Espagnolette fitting (10) according to claim 6, **characterized in that** the bend or elevation (28) extends along the espagnolette (14) such that the locking pin (16) is also located in a retracted position relative to the faceplate (12) when the espagnolette fitting (10) is in a tilted position.

8. Espagnolette fitting (10) according to claim 6 or claim 7, **characterized in that** the espagnolette (14) is designed such that the bend or elevation (28) of the espagnolette (14) comes out of contact with the projection or shoulder (24) of the faceplate (12) when the espagnolette fitting (10) is brought from the rotational position into the locked position.

9. Door or window lock, comprising a closing plate (13) for mounting on a frame of a door or a window and an espagnolette fitting (10) according to any of the preceding claims for mounting on a door leaf or window sash which is pivotably mounted on the frame.

10. Door or window arrangement, comprising a frame, a leaf or sash which is pivotably mounted on the frame, and a door or window lock according to claim 9, wherein the closing plate (13) is arranged on the frame and wherein the espagnolette fitting (10) is arranged on the leaf or sash.

## Revendications

1. Ferrure de tige d'entraînement (10) pour un vantail de porte ou de fenêtre, comprenant une têtière (12), une tige d'entraînement (14) agencée au niveau de la têtière (12) et pouvant être déplacée de manière longitudinale par rapport à la têtière (12), et un tenon de fermeture (16) fixé à la tige d'entraînement (14) et faisant saillie à travers un trou allongé (18) réalisé dans la têtière (12), **caractérisée en ce que** sur le côté de la têtière (12) opposé à la tige d'entraînement (14) est agencé un élément formant ressort (30) qui prend appui sur la têtière (12) et soumet le tenon de fermeture (16) à une force afin d'amener le tenon de fermeture (16) dans une position sortie par rapport à la têtière (12).

2. Ferrure de tige d'entraînement (10) selon la revendication 1, **caractérisée en ce que** l'élément formant ressort (30) est couplé au tenon de fermeture (16), de sorte que l'élément formant ressort (30) est déplacé conjointement avec le tenon de fermeture (16) lorsque le tenon de fermeture (16) est déplacé le long du trou allongé (18).

3. Ferrure de tige d'entraînement (10) selon la revendication 1 ou 2, **caractérisée en ce que** l'élément formant ressort (30) est réalisé de telle manière qu'il recouvre majoritairement ou complètement le trou allongé (18) .

4. Ferrure de tige d'entraînement (10) selon l'une quelconque des revendications précédentes, **caractérisée en ce que** l'élément formant ressort (30) est réalisé sous la forme d'un ressort à lame.

5. Ferrure de tige d'entraînement (10) selon l'une quelconque des revendications précédentes, **caractérisée en ce que** l'élément formant ressort (30) est réalisé en métal, en particulier en acier, ou en matière plastique.

6. Ferrure de tige d'entraînement (10) selon l'une quelconque des revendications précédentes, **caractérisée en ce qu'**une saillie ou un épaulement (24) est réalisé(e) sur le côté de la têtière (12) tourné vers la tige d'entraînement (14) et coopère, au moins lorsque la ferrure de tige d'entraînement (10) se trouve en position de rotation, avec un coude ou une éminence (28) réalisé(e) au niveau de la tige d'entraînement (14), de sorte que le tenon de fermeture (16) se trouve dans une position rentrée par rapport à la têtière (12).

7. Ferrure de tige d'entraînement (10) selon la revendication 6, **caractérisée en ce que** le coude ou l'éminence (28) s'étend le long de la tige d'entraînement (14) de telle manière que, même dans une position inclinée de la ferrure de tige d'entraînement (10), le tenon de fermeture (16) se trouve dans une position rentrée par rapport à la têtière (12).

8. Ferrure de tige d'entraînement (10) selon la revendication 6 ou 7, **caractérisée en ce que** la tige d'entraînement (14) est réalisée de telle manière que le coude ou l'éminence (28) de la tige d'entraînement (14) ne se trouve pas en contact avec la saillie ou l'épaulement (24) de la têtière (12) lorsque la ferrure de tige d'entraînement (10) est amenée de la position de rotation à la position de fermeture.

9. Fermeture de porte ou de fenêtre, comprenant une plaque de fermeture (13), permettant un montage au niveau d'un cadre d'une porte ou d'une fenêtre, et une ferrure de tige d'entraînement (10) selon l'une quelconque des revendications précédentes permettant un montage au niveau d'un vantail de porte ou de fenêtre monté de manière pivotante au niveau du cadre.

10. Agencement de porte ou de fenêtre, comprenant un cadre, un vantail monté de manière pivotante au niveau du cadre, et comprenant une fermeture de porte ou de fenêtre selon la revendication 9, dans lequel la plaque de fermeture (13) est agencée au niveau du cadre et dans lequel la ferrure de tige d'entraînement (10) est agencée au niveau du vantail.
